# FASCICULE DE BREVET EUROPEEN

(11) **EP 0 956 419 B1**
(45) Date de publication et mention de la délivrance du brevet: **11.09.2002**
(21) Numéro de dépôt: 97951298.5
(22) Date de dépôt: 10.12.1997
(51) Int. Cl.: E06B 3/88, E06B 7/28

(54) **SYSTEME DE PROTECTION ANTI PINCE-DOIGTS POUR PORTE**
FINGER-SCHUTZEINRICHTUNG FÜR TÜREN
PROTECTIVE SYSTEM FOR DOOR TO AVOID FINGERS BEING PINCHED

(30) Priorité: 11.12.1996 FR 9615190
(43) Date de publication de la demande: 17.11.1999
(73) Titulaire: Sehimi, Kadda, 75012 Paris (FR)
(72) Inventeur: Sehimi, Kadda, 75012 Paris (FR)
(74) Mandataire: Breese, Pierre
(86) Numéro de dépôt international: FR9702259
(87) Numéro de publication internationale: WO98026148

(56) Documents cités:
- WO-A-90/12945
- WO-A-92/15763
- DE-A- 3 704 242
- DE-U- 9 010 916
- FR-A- 925 393
- FR-A- 2 746 139
- GB-A- 2 291 092

## Description

L'invention dont il est question est un dispositif anti pince-doigts qui se fixe sur le bord latéral d'une porte d'une part et l'huisserie d'autre part, côté gonds.

Le but du dispositif est de combler le jour qui se crée à cet endroit lors de l'ouverture de la porte et empêcher ainsi les enfants d'y glisser leurs doigts. Les accidents sont fréquents, ils vont du simple pincement à l'écrasement, voire la section dans certains cas malheureusement.

Les dispositifs conçus à ce jour pour résoudre ce problème n'ont pas apporté de solution satisfaisante car ils présentaient l'inconvénient de ne pas être assez simples à fabriquer, ni à poser, de présenter une taille trop importante pour le rayonnage en magasin, d'être peu commode pour le conditionnement et la promotion publicitaire. De tels dispositifs sont décrits dans les brevets FR 2 726 317, FR 2 565 622 et FR-A-2 282 032, ce dernier est en fait un soufflet, ce qui exige une forme plissée à la fabrication. Le dispositif WO-A-90/12945 qui lui est constitué d'une pièce allongée rigide ou semi-rigide présentant des lignes de subdivision longitudinales définissant deux lamelles marginales et une zone centrale de géométrie variable.

On connaît également dans l'état de la technique le brevet allemand DE-A-3 704 242 décrivant un dispositif anti-doigts pour porte de type à gonds pouvant être mis en place sur le bord vertical d'une porte d'une part et de l'huisserie d'autre part, à l'endroit où se trouve les gonds. Le dispositif de l'art antérieur est composé d'une ou plusieurs pièces allongées en matière souple ou semi-rigide capables de subir une déformation allant d'une configuration plate à une configuration en forme de "u", cette pièce étant terminée latéralement par des lamelles verticales permettant la fixation du dispositif sur la porte et l'huisserie.

L'objectif du présent dispositif est de remédier aux défauts des inventions citées précédemment et de ne pas nécessiter d'articulation pour palier aux mouvements de la porte comme une ligne de subdivision de la pièce allongée définissant une zone de géométrie variable décrits dans WO-A-90/12945 ou de soufflets latéraux décrits dans FR-A-2 282 032 ni d'éléments mécaniques décrits dans FR 272 63 17, dans la mesure où la présente invention repose sur le principe d'une déformation du dispositif lui-même fait dans une matière souple ou semi-rigide pour permettre les mouvements d'ouverture et fermeture de la porte.

Le dispositif est composé d'une ou de plusieurs pièces allongées dont la hauteur totale est par exemple de 130 centimètres, hauteur qui reste à déterminer plus précisément en fonction des règles et normes applicables en la matière.

La piéce allongée est faite dans une matière souple ou semi-rigide capable de subir une déformation allant d'une configuration plate en position ouverte de la porte, dans ce cas la pièce se trouve tendue, à une configuration en forme de U lorsque la porte est fermée.

Cette pièce est terminée à chaque extrémité verticale par des lamelles préférentiellement de plus faible épaisseur permettant la fixation par simple adhésion par exemple à l'huisserie par l'une des extrémité, et à la porte par l'autre extrémité. L'ensemble de la pièce allongée et des lamelles peut, selon un exemple de réalisation être réalisé en un seul élément de matière.

Cette pièce peut être réalisée pour la matière souple en polyéthylène notamment sous forme de mousse nue par exemple serait enveloppée dans une matiére fine qui pourrait être du PVC ou un tissu de fibre naturelles ou synthétiques par exemple. Cette enveloppe serait prolongée elle seule à chaque extrémité verticale pour définir deux lamelles de quelques centimètres de largeur pour la fixation, et à une des extrémités horizontales d'une troisième lamelle permettant dans le cas d'une déclinaison sous forme de plusieurs pièces de lier les pièces les unes aux autres à l'aide d'un adhésif par exemple.

Une fois posée, la pièce allongée va se déformer en fonction des mouvements de la porte.

Ainsi elle passera d'une configuration en forme de U lorsque la porte est fermée, à une configuration relativement plate lorsque la porte est ouverte.

La largeur de la pièce allongée sera déterminée en fonction de l'angle d'ouverture maximum à supporter. L'angle d'ouverture minimum à supporter par le dispositif étant 90 degrés.

Pour l'aspect esthétique, l'enveloppe utilisée pour recouvrir la matière souple pourra être dans des couleurs de base comme le blanc ou des couleurs plus conviviales comme le pastel, ou des motifs décoratifs. Ces aspects ainsi que la fabrication en une seule ou plusieurs pièces seront à déterminer en fonction des règles ou normes en la matière ou des besoins résultants des études de marché.

A titre d'illustration, des dessins sont joints qui représentent au niveau de la figure 1 une vue d'ensemble de face du dispositif posé sur une porte dans un cas de déclinaison sous forme de deux éléments liés entre eux. Pour la figure 2 une coupe transversale de la même porte en position fermée, dans ce cas la pièce allongée (1) se trouve dans une configuration en forme de U. La figure 3 représente elle la porte en position ouverte, dans ce cas la pièce allongée (1) est tendue et donc en configuration relativement plate. Chacune des figures permet de distinguer les lamelles verticales (2) permettant la fixation du dispositif sur la porte et l'huisserie. Sur la figure 1 on peut également distinguer le point de liaison de deux éléménts du dispositif à l'aide d'une lamelle (3) horizontale qui se trouve en arrière plan, et donc non visible du coté extérieur du dispositif.

## Revendications

1. Dispositif anti pince-doigts pour porte de type à gonds, destiné à être fixé sur le bord vertical d'une porte d'une part et de l'huisserie d'autre part, à l'endroit où se trouve les gonds, et composé d'une ou de plusieurs pièces allongées (1 ) en matière souple ou semi-rigide capable de subir une déformation allant d'une configuration plate à une configuration en forme de U, cette pièce étant terminée latéralement par des lamelles verticales (2) permettant la fixation du dispositif sur la porte et l'huisserie lequel dispositif est **caractérisé en ce que** la pièce allongée se termine à l'une des extrémités horizontales par une lamelle horizontale (3) pour la liaison des pièces entre elles dans le cas d'une déclinaison sous forme de plusieurs pièces.

2. Dispositif selon la revendication 1, **caractérisé en ce que** la pièce allongée (1) capable de se déformer est enveloppée dans une matière souple de faible épaisseur, enveloppe dont les extrémités constituent les lamelles verticales (2).

3. Dispositif selon la revendication 1 **caractérisé en ce que** la pièce allongée (1 ) et les lamelles verticales (2) sont faits dans en un seul élément de matière dont les extrémités sont de plus faible épaisseur permettant la fixation par adhésion.

4. Dispositif selon l'une quelconque des revendications 1 à 4, **caractérisé en ce que** la matière souple est un polyéthylène.

5. Dispositif selon l'une quelconque des revendications 1 à 4, **caractérisé en ce que** la matière souple est une mousse de polyéthylène.

6. Dispositif selon la revendication 2, **caractérisé en ce que** l'enveloppe de matière souple est un PVC.

7. Dispositif selon la revendication 2 **caractérisé en ce que** l'enveloppe de matière souple est un tissu de fibres naturelles ou synthétiques.

8. Dispositif selon les revendications 2, 7 et 8 **caractérisé en ce que** les lamelles verticales (2) sont constituées uniquement par des prolongements latéraux de l'enveloppe.

9. Dispositif selon l'une quelconque des revendications 1 à 9, **caractérisé en ce que** les lamelles verticales (2) et latérales (3) sont adhésives.

## Patentansprüche

1. Finger-Schutzvorrichtung für Türen mit Türangeln, die an der einen Seite für die Befestigung an der vertikalen Kante einer Tür und auf der anderen Seite an der Zarge bestimmt ist, und zwar an dem Punkt, wo sich die Türangeln befinden, besteht aus einem oder mehreren verlängerten Teilen (1) aus weichem oder halbstarrem Material, dass einer flachen wie auch einer U-förmigen Verformung standhalten kann, mit seitlicher Begrenzung in Form von vertikalen Lamellen (2), sodass die Befestigung dieser Vorrichtung an der Tür und der Zarge möglich ist, wobei diese Vorrichtung durch das verlängerte Bauteil gekennzeichnet ist, das an einem seiner waagerechten Enden in eine horizontale Lamelle (3) über, um eine Verbindung der Bauteile untereinander herzustellen, für den Fall, dass es zu einer Deklination mehrerer Bauteile kommt.

2. Vorrichtung gemäss Patentanspruch 1, **dadurch gekennzeichnet, dass** das verlängerte Bauteil (1) deformierbar ist und von einem weichen, dünnschichtigen Material umhüllt ist. Diese Hülle bildet an den Endseiten die vertikalen Lamellen (2).

3. Vorrichtung gemäss Patentanspruch 1, **dadurch gekennzeichnet, dass** das verlängerte Bauteil (1) sowie die vertikalen Lamellen (2) aus einem einzigen Stück bestehen und aus einem Material hergestellt sind, dessen Enden so dünnschichtig wie möglich sind, sodass eine Befestigung durch Oberflächenhaftung möglich ist.

4. Vorrichtung gemäss einer der Patentansprüche 1 bis 4, **dadurch gekennzeichnet, dass** es sich bei dem weichen Material um Polyäthylen handelt.

5. Vorrichtung gemäss eines der Patentansprüche 1 bis 4, **dadurch gekennzeichnet, dass** das weiche Material ein Polyäthylenschaum ist.

6. Vorrichtung gemäss Patentanspruch 2, **dadurch gekennzeichnet, dass** die Hülle des weichen Materials aus PVC besteht.

7. Vorrichtung gemäss des Patentanspruchs 2, **dadurch gekennzeichnet, dass** die Hülle des weichen Materials ein Stoff aus natürlichen oder synthetischen Fasern besteht.

8. Vorrichtung gemäss der Patentansprüche 2, 7 und 8, **dadurch gekennzeichnet, dass** die vertikalen Lamellen (2) nur seitliche Fortführungen der Hülle darstellen.

9. Vorrichtung gemäss einer der Patentansprüche 1 bis 9, **dadurch gekennzeichnet, dass** die vertikalen Lamellen (2) und horizontalen Lamellen (3) haftend sind.

## Claims

1. Anti-finger pinching device for hinge-type doors, intended for fixing to the vertical edge of a door and of a doorframe at the site at which the hinges are positioned, made up of one or more elongated parts (1) in soft or semi-rigid material able to undergo deformation ranging from a flat configuration to a U-shaped configuration, the sides of this part ending in vertical strips (2) enabling fixation of the device to the door and doorframe, said device being **characterized in that** one of the horizontal ends of the elongated part terminates in a horizontal strip (3) to connect the parts together if the device is in several parts.

2. Device according to claim 1, **characterized in that** the elongated part (1) able to undergo deformation is cased in a flexible material of narrow thickness, the ends of said casing forming the vertical strips (2).

3. Device according to claim 1 **characterized in that** the elongated part (1) and the vertical strips are made of one same material part whose ends are of narrower thickness enabling fixation by adhesion.

4. Device according to any of claims 1 to 4, **characterized in that** the flexible material is a polyethylene.

5. Device according to any of claims 1 to 4, **characterized in that** the flexible material is a polyethylene foam.

6. Device according to claim 2, **characterized in that** the casing in flexible material is a PVC.

7. Device according to claim 2, **characterized in that** the casing in flexible material is a fabric of natural or synthetic fibre.

8. Device according to claims 2,7 and 8 **characterized in that** the vertical strips (2) are solely formed of side extensions of the casing.

9. Device according to any of claims 1 to 9, **characterized in that** the vertical side strips (2) are adhesive.
